# EUROPÄISCHE PATENTSCHRIFT

(11) **EP 1 258 620 B1**
(45) Veröffentlichungstag und Bekanntmachung des Hinweises auf die Patenterteilung: **12.07.2006**
(21) Anmeldenummer: 02007800.2
(22) Anmeldetag: 06.04.2002
(51) Int. Cl.: F02D 41/02, F01N 3/08

(54) **Verfahren zur Desulfatisierung eines NOx-Speichers bei einem Verbrennungsmotor**
Method for desulfating an NOx absorber in internal combustion engine
Méthode de désulfatation d'un piège à NOx dans un moteur à combustion interne

(30) Priorität: 16.05.2001 DE 10123682
(43) Veröffentlichungstag der Anmeldung: 20.11.2002
(73) Patentinhaber: Bayerische Motoren Werke Aktiengesellschaft, 80809 München (DE)
(72) Erfinder: Preuss, Florian, 80809 München (DE); Detterbeck, Stefan, 80804 München (DE); Hasenclever, Hanns-Christian, 80809 München (DE); Keenan, Matthew, Dr., 81539 München (DE)

(56) Entgegenhaltungen:
- DE-A1- 10 018 333
- US-A- 5 657 625
- US-A- 6 116 208
- PATENT ABSTRACTS OF JAPAN Bd. 2000, Nr. 06, 22. September 2000 (2000-09-22) & JP 2000 073925 A (NIPPON SOKEN INC; TOYOTA MOTOR CORP), 7. März 2000 (2000-03-07)

## Beschreibung

Die Erfindung betrifft ein Verfahren zur Desulfatisierung eines NOₓ-Speichers bei einem Verbrennungsmotor gemäß dem Oberbegriff des Anspruchs 1.

Es ist bekannt, Motoren zumindest zum Teil in einem Magermodus zu betreiben, um den Kraftstoffverbrauch zu senken. Bei dieser Betriebsweise werden jedoch Stickstoffoxide frei, die zur Verminderung der Umweltbelastung zunächst in einem sog. NOₓ-Speicher zwischengespeichert und dann regelmäßig in einem Regenerationsprozeß bei einer fetten Betriebsweise des Verbrennungsmotors beseitigt werden. Üblicherweise kann mit einem sog. NOₓ-Sensor die Stickoxidbelastung des Speichers erkannt und damit der Regenerationsablauf gesteuert werden.

Durch Detektion der Stickoxidbelastung der Abgase nach dem NOₓ-Speicher kann mittels geeigneter Modelle überdies auf die Schwefelbelastung des NOₓ-Speichers geschlossen werden.

Bei Motorsteuersystemen ohne einen NOₓ-Sensor wird herkömmlicherweise ein Schwefelbeladungsmodell zur Beurteilung des Ausmaßes der Schwefeleinlagerung im NOₓ-Speicher verwendet, wobei das Schwefelbeladungsmodell üblicherweise so ausgelegt ist, dass auch bei überwiegenden Kurzstrecken und im Stadtbetrieb eine künstliche, ausreichend frühe Desulfatisierung angefordert und durchgeführt wird.

Diese "künstlich eingeleitete" Desulfatisierung wird also auch dann durchgeführt, wenn der Speicher noch nicht entsprechend stark mit Schwefel beladen ist. Dies führt herkömmlicherweise zu einem höheren Kraftstoffaufwand, da bei den heute üblichen, hochwertigen, schwefelarmen Kraftstoffen zu häufig desulfatisiert wird.

Aus der DE 100 18 333 A1 ist ein Verfahren zur Desulfatisierung eines NOₓ₋Speichers bekannt, bei dem aktuelle Werte von im Abgas enthaltenen NOₓ während des Magermodus der Brennkraftmaschine basierend auf der Differenz zwischen einer bestimmten momentanen Konzentration im zugeführten Gas und einem vorherbestimmten NOₓ-Speicherwirkungsgrad berechnet wird. Der Magermodus wird unterbrochen, wenn das im Abgas enthaltende NOₓ einen vorherbestimmten Schwellenwert entweder momentan oder durchschnittlich im Verlauf eines Spül/Füllzyklus des NOₓ-Speichers überschreitet. Des Weiteren kann aus dem ermittelten momentanen NOₓ Kapazitätswert des Speichers die Schätzung einer Schwefelmenge, die sich im Speicher angesammelt hat, ermittelt werden.

Aufgabe der vorliegenden Erfindung ist es, ein Verfahren der eingangs genannten Art mit einer bedarfsgerechten Desulfatisierung zur Verfügung zu stellen.

Ansatz bei der vorliegenden Erfindung ist der Gedanke, dass ein Zusammenhang zwischen der Klopfempfindlichkeit und dem Schwefelgehalt eines Kraftstoffs besteht. Zumeist sind nämlich hochschwefelhaltige Kraftstoffe auch wenig klopffest. Die Auswertung der Klopfregelung in Verbindung mit einer Verbrauchsermittelung (z.B. über Einspritzvorgänge oder eine Tankfüllstandsauswertung), findet erfindungsgemäß in die Modellrechnung Eingang, so dass bei einem qualitativ hochwertigen, schwefelarmen Kraftstoff, nicht mit der Häufigkeit, wie bei einem herkömmlichen System, desulfatisiert werden muss. Durch das Erkennen der klopfempfindlichen Kraftstoffe kann somit eine Verbesserung des Modells hinsichtlich des aktuellen Schwefelgehaltes im Tank erreicht werden, was wiederum zu einer exakteren Abschätzung des Verschwefelungsgrades und so zu einer Verringerung des Kraftstoffaufwandes führt. Überdies ist es möglich, einen teueren zusätzlichen NOₓ₋Sensor zu vermeiden. Allgemein ist es also mit der vorliegenden Erfindung ohne weiteres möglich, häufige Desulfatisierungsvorgänge zu vermeiden und trotzdem eine Überladung des NOₓ-Speichers mit Schwefeloxiden zu verhindern.

Bei einer Ausführungsform der vorliegenden Erfindung wird eine normale Modellrechnung, wie sie aus dem Stand der Technik bereits bekannt ist, verwendet. Zudem wird das Klopfsignal oder die Klopfregelung, welche in der Motorsteuerung in den meisten Fällen vorhanden ist, ausgewertet und eine Klopfempfindlichkeit des Kraftstoffes bestimmt. Zudem wird der die Menge des verbrauchten Kraftstoffes, insbesondere während des Magerbetriebs, ermittelt und ausgewertet. Auf den Kraftstoffverbrauch kann man beispielsweise über die Auswertung der Einspritzvorgänge oder die Tankfüllstandsauswertung schließen. Natürlich sind auch andere Möglichkeiten denkbar, wir man auf den Kraftstoffverbrauch allgemein schließen kann. Aus den beiden Größen Klopfempfindlichkeit und Kraftstoffverbrauch kann sodann eine Größe bestimmt werden, die in die Modellrechnung einbezogen wird und sich so auswirkt, dass bei einem Kraftstoff mit hoher Klopfneigung in kürzeren Intervallen eine Desulfatisierung vorgenommen wird. Bei einem Kraftstoff mit einer weniger großen Klopfneigung werden die Desulfatisierungsintervalle weiter auseinander gewählt. In einem Kennfeld ist dabei eine Relation zwischen der Klopfempfindlichkeit und der Schwefelkonzentration im Kraftstoff abgelegt, wobei man je nach Klopfneigung auf die Schwefelkonzentration schließt.

Die vorliegende Erfindung erlaubt somit auf einfache und sehr kostengünstige Weise eine bedarfsgerechte Adaption der Desulfatisierungsschritte durchzuführen.

## Patentansprüche

1. Verfahren zur Desulfatisierung eines NOₓ-Speichers bei einem Verbrennungsmotor, der zumindest zum Teil in einem Magermodus betrieben wird, wobei eine Modellrechnung zur Bestimmung eines Desulfatisierungsschrittes derart durchgeführt wird, dass bei einem Kraftstoff mit hoher Klopfneigung in kürzeren Intervallen eine Desulfatisierung vorgenommen wird und bei einem Kraftstoff mit einer weniger großen Klopfneigung die Desulfatisierungsintervalle weiter auseinander gewählt werden,
wobei
ein Klopfsignal oder eine Klopfregelung ausgewertet und eine Klopfempfindlichkeit des Kraftstoffes bestimmt wird,
dass eine Relation zwischen der Klopfempfindlichkeit und der Schwefelkonzentration im Kraftstoff bestimmt wird,
**dass** ein Kraftstoffverbrauch bestimmt wird, und
dass die Modellrechung in Abhängigkeit von der Klopfempfindlichkeit des Kraftstoffes und dem Kraftstoffverbrauch durchgeführt wird.

2. Verfahren nach Anspruch 1,
**dadurch gekennzeichnet,**
**dass** der Kraftstoffverbrauch während des Betriebs im Magermodus bestimmt wird.

3. Verfahren nach Anspruch 1 oder 2,
**dadurch gekennzeichnet,**
**dass** der Kraftstoffverbrauch seit der letzten Desulfatisierung bestimmt wird.

4. Verfahren nach einem der vorangegangenen Ansprüche,
**dadurch gekennzeichnet,**
**dass** die Relation zwischen Klopfempfindlichkeit und Schwefelkonzentration in einem Kennfeld oder einer Kennlinien abgelegt ist.

5. Verfahren nach einem der Ansprüche 1 bis 4,
**dadurch gekennzeichnet,**
**dass** aus der Klopfempfindlichkeit und dem Kraftstoffverbrauch ein Korrekturparameter bestimmt wird, der in die Modellrechnung eingeht und die Zeiträume zur und/oder der Desulfatisierung ändert.

## Claims

1. A method of desulphating an NOₓ absorber in an internal combustion engine operated at least at times in lean mode, wherein a model for determining a desulphation step is calculated such that a fuel with a high tendency to knock is desulphated at shorter intervals whereas a less knock-prone fuel is desulphated at longer intervals, wherein
a knock signal or knock control is evaluated and the knock sensitivity of the fuel is determined,
a relation between the knock sensitivity and the sulphur concentration in the fuel is determined,
the fuel consumption is determined and
the model is calculated in dependence on the knock sensitivity of the fuel and the fuel consumption.

2. A method according to claim 1, **characterised in that** the fuel consumption is determined during operation in lean mode.

3. A method according to claim 1 or 2, **characterised in that** the fuel consumption since the last desulphation is determined.

4. A method according to any of the preceding claims, **characterised in that** the relation between the knock sensitivity and the sulphur concentration is filed in a performance graph or in a characteristic curve.

5. A method according to any of claims 1 to 4, **characterised in that** the knock sensitivity and the fuel consumption are used to determine a corrective parameter which is included in the model calculation and changes the intervals before and/or between desulphation.

## Revendications

1. Procédé de désulfatation d'une accumulateur d'oxydes NOₓ dans un moteur à combustion interne qui fonctionne, du moins en partie, dans un mode à échange pauvre, avec une modélisation pour déterminer une étape de désulfatation qui effectue une désulfatation à des intervalles plus courts pour un carburant ayant une grande tendance au cliquetis et à choisir les intervalles de désulfatation plus éloignés l'un de l'autre avec un carburant ayant moins tendance au cliquetis,
**caractérisé en ce qu'**
on analyse un signal de cliquetis ou un réglage du cliquetis et on détermine une sensibilité au cliquetis du carburant déterminée,
on détermine une relation entre la sensibilité au cliquetis et à la concentration en soufre dans le carburant,
on calcule une consommation de carburant, et
la modélisation est réalisée en fonction de la sensibilité au cliquetis du carburant et de la consommation de carburant.

2. Procédé selon la revendication 1,
**caractérisé en ce que**
la consommation de carburant est déterminée pendant le fonctionnement à mélange pauvre.

3. Procédé selon la revendication 1 ou 2,
**caractérisé en ce que**
la consommation de carburant est déterminée depuis la dernière désulfatation.

4. Procédé selon l'une quelconque des revendications précédentes,
**caractérisé en ce que**
la relation entre la sensibilité au cliquetis et la concentration en soufre est enregistrée dans un champ de caractéristiques ou une courbe caractéristique.

5. Procédé selon l'une quelconque des revendications 1 à 4,
**caractérisé en ce qu'**
à partir de la sensibilité au cliquetis et de la consommation de carburant, on détermine un paramètre de correction intégré dans la modélisation et qui modifie les périodes pour et/ou de désulfatation.
